# EUROPÄISCHE PATENTSCHRIFT

(11) **EP 1 547 950 B1**
(45) Veröffentlichungstag und Bekanntmachung des Hinweises auf die Patenterteilung: **07.05.2008**
(21) Anmeldenummer: 04022771.2
(22) Anmeldetag: 24.09.2004
(51) Int. Cl.: B65H 29/04, B65H 35/00

(54) **Verfahren und Vorrichtung zur Stabilisierung und Positionierung von flächigen Gegenständen**
Method and device for stabilizing and positioning flat objects
Méthode et dispositif pour stabiliser et positionner des objets plats

(30) Priorität: 22.12.2003 CH 22082003
(43) Veröffentlichungstag der Anmeldung: 29.06.2005
(73) Patentinhaber: Ferag AG, 8340 Hinwil (CH)
(72) Erfinder: Hänsch, Egon, 8620 Wetzikon (CH)
(74) Vertreter: Schaad, Balass, Menzl & Partner AG

(56) Entgegenhaltungen:
- EP-A- 0 499 691
- US-A- 4 801 132
- US-A- 5 632 476
- US-A- 5 660 382
- US-A- 6 161 827
- US-A1- 2003 019 722

## Beschreibung

Die Erfindung betrifft ein Verfahren und eine Vorrichtung zur Stabilisierung und Positionierung von flächigen Gegenständen, insbesondere Druckereiprodukten, während des Transports.

Flexible Gegenstände, wie zum Beispiel Druckereiprodukte, tendieren dazu, sich beim Transport in hängender Lage insbesondere bei höheren Fördergeschwindigkeiten aufgrund des Luftwiderstands zu verbiegen und unter Umständen sogar aufzufächern. Um ein unkontrolliertes Verbiegen oder Auffächern des Produkts zu verhindern, ist es bekannt, die Produkte teilweise durch eine Auflage abzustützen, auf der die nicht gehaltene Kante entlang gleitet.

Aus der EP-A 0 481 914 sind ein gattungsgemässes Verfahren und eine gattungsgemässe Vorrichtung bekannt, bei dem bzw. bei der die Unterkante der Produkte durch mitbewegte Führungselemente in eine wohldefinierte Lage gebracht wird. Hierbei werden stabförmige Führungselemente quer zur Förderrichtung jeweils zwischen zwei Produkten in den Förderstrom eingeführt und mit den Produkten über einen Stabilisierungsabschnitt der Förderstrecke mitbewegt. Die Führungselemente werden in der Nähe der gehaltenen Produktkante eingeführt und im Verlauf der Stabilisierungsstrecke zur nicht gehaltenen Kante herunter bewegt. Indem das Führungselement am Produkt entlang streicht, wird dieses stabilisiert. Die nicht gehaltenen Kante nimmt schliesslich eine Position ein, die durch die Position des Führungselements definiert ist.

Die bekannte Vorrichtung ist verhältnismässig unflexibel, da bei einer Veränderung der Produktlänge auch die Bewegungsbahn der Führungselemente angepasst werden muss.

Der Erfindung liegt die Aufgabe zugrunde, das bekannte Verfahren und die bekannte Vorrichtung derart weiterzuentwickeln, dass Produkte unterschiedlichen Formats ohne grosse konstruktive Anpassungen stabilisiert werden können.

Die Aufgabe wird gelöst durch ein Verfahren mit den Merkmalen von Anspruch 1 und durch eine Vorrichtung mit den Merkmalen von Anspruch 8. Vorteilhafte Weiterbildungen ergeben sich aus den abhängigen Ansprüchen, der Beschreibung und den Zeichnungen.

Erfindungsgemäss sind wenigstens ein vorlaufendes und ein nachlaufendes Begrenzungselement vorhanden, die in einem Stabilisierungsabschnitt der Förderstrecke in den Förderstrom hineinbewegt werden. Unter Förderstrom wird derjenige Raumbereich verstanden, der von den Produkten bei ihrer Bewegung in Förderrichtung überstrichen wird. Der Stabilisierungsabschnitt ist derjenige Abschnitt der Förderstrecke, in dem sich wenigstens eines der vor- und nachlaufenden Begrenzungselemente im Förderstrom befindet. Das vorlaufende bzw. nachlaufende Begrenzungselement begrenzt die Position der nicht gehaltenen zweiten Kante in bzw. entgegen der Förderrichtung. Dabei ist es nicht notwendig, aber möglich, dass die zweite Kante von einem oder beiden Begrenzungselementen berührt und dadurch geführt wird. Um sicherzustellen, dass die zweite Kante nur in die Aufnahme zwischen dem vorlaufenden bzw. nachlaufenden Begrenzungselement, nicht aber in den Zwischenbereich zwischen zwei Aufnahmen gelangt, ist erfindungsgemäss ein weiteres Begrenzungselement vorhanden. Dieses wird vor oder im Anfangsbereich des Stabilisierungsabschnitts in den Förderstrom hineinbewegt.

Vorzugsweise werden eine Mehrzahl von vor- und nachlaufenden Begrenzungselementen abwechselnd hintereinander entlang einer geschlossenen Umlaufbahn bewegt, die vorzugsweise wenigstens teilweise parallel zum Stabilisierungsabschnitt verläuft. Bevorzugt befinden sie sich nur im Bereich der einzugrenzenden zweiten Kante des Produkts. Eine derartige Anordnung lässt sich besonders leicht realisieren.

Das weitere Begrenzungselement wird vorzugsweise ebenfalls entlang einer geschlossenen Umlaufbahn bewegt, beispielsweise indem es an einem am Beginn des Stabilisierungsabschnitts angeordneten Rad angebracht ist. Seine Bewegung ist vorzugsweise mit der Bewegung der vorund nachlaufenden Begrenzungselemente und der geförderten Produkte synchronisiert.

Die vor- und nachlaufenden Begrenzungselemente können auch Teil einer Vorrichtung sein, an die die geförderten Produkte übergeben werden sollen. Beispielsweise können die vor- und nachlaufenden Begrenzungselemente durch die Backen von Greifern eines Greiferförderers gebildet sein. Das weitere Begrenzungselement dient auch hier dazu, die zweite Kante gut definiert in die Aufnahme einzuführen, die in diesem Fall durch den Greifer gebildet ist.

Beispiele der Erfindung sind in den Zeichnungen dargestellt. Es zeigen rein schematisch:
- Fig. 1: eine erfindungsgemässe Stabilisierungsvorrichtung in Verbindung mit einer Fördereinrichtung und einer Andrückeinrichtung;
- Fig. 2a-d: verschiedene Momentaufnahmen der Stabilisierungsvorrichtung aus Fig. 1 in einer Detailansicht im Anfangsbereich des Stabilisierungsabschnitts;
- Fig. 3: eine Ansicht der Stabilisierungsvorrichtung in Förderrichtung im Anfangsbereich des Stabilisierungsabschnitts;
- Fig. 4: eine Ansicht der Stabilisierungsvorrichtung in Förderrichtung im Endbereich des Stabilisierungsabschnitts;
- Fig. 5: ein vor- und ein nachlaufendes Begrenzungselement in Seitenansicht;
- Fig. 6: eine weitere erfindungsgemässe Stabilisierungsvorrichtung in Verbindung mit einer Fördereinrichtung und einem zum Wegtransport dienenden Greiferförderer.

Figur 1 zeigt eine erfindungsgemässe Stabilisierungsvorrichtung 10 in Verbindung mit einer Fördereinrichtung 12 und einer Andrückvorrichtung 22. Fig. 2a-d zeigen verschiedene Momentaufnahmen der Vorrichtung im Anfangsbereich des Stabilisierungsabschnitts. Fig. 3 zeigt eine Ansicht der Stabilisierungsvorrichtung in Förderrichtung im Anfangsbereich des Stabilisierungsabschnitts entlang der Linie A-A in Fig. 1. Fig. 4 zeigt eine Ansicht der Stabilisierungsvorrichtung in Förderrichtung entlang der Linie B-B in Fig. 1, d.h. unmittelbar vor dem Einwirken der Andrückvorrichtung 22 auf die positionierten Produkte 16.

Die Druckereiprodukte 16 werden von der Fördereinrichtung 12 in hängender Lage entlang einer hier geraden Förderstrecke 11 in einer hier horizontalen Förderrichtung F gefördert. Eine erste Kante 18 des Produkts 16 ist mit jeweils einem Greifer 14 der Fördereinrichtung 12 gegriffen. Die dieser Kante 18 gegenüberliegende zweite Kante 20 wird insbesondere bei höheren Fördergeschwindigkeiten durch den Luftwiderstand aus ihrer Idealposition ausgelenkt, in der sie sich im wesentlichen unterhalb der ersten Kante 18 befindet. Die Stabilisierungsvorrichtung 10 dient dazu, die unteren Kanten 20 von Druckereiprodukten 16 zu stabilisieren bzw. deren Position einzugrenzen, insbesondere um sie wieder in diese Idealposition zu bringen. Damit wird in diesem Fall ermöglicht, dass die untere Kante 20 durch eine Andrückvorrichtung 22 mit einem Ergänzungsprodukt 38, z.B. einem Klebebandabschnitt, versehen werden kann. Die Andrückvorrichtung 22 ist im Einzelnen in der nicht vorveröffentlichten CH-Patentanmeldung Nr. 2003 1602/03 beschrieben, auf die hier verwiesen wird. Statt der Andrückvorrichtung 22 können auch weitere weiterverarbeitende Stationen, z.B. Greiferförderer, Schneid-, Etikettiereinrichtung vorhanden sein.

Die Stabilisierungsvorrichtung 10 umfasst eine Mehrzahl von vorlaufenden Begrenzungselementen 24 und nachlaufenden Begrenzungselementen 26, die abwechselnd hintereinander angeordnet sind und entlang einer gemeinsamen Umlaufbahn U bewegt werden. In einem Stabilisierungsabschnitt S der Förderstrecke der Fördereinrichtung 12 werden die Begrenzungselemente 24, 26 in den Förderstrom 54 der Produkte 16 hineingeführt. Die Umlaufbahn U hat vorliegend zwei längliche gerade Abschnitte U2, U4, die im Stabilisierungsabschnitt S parallel zur Förderrichtung F verlaufen und durch halbkreisförmige Endabschnitte U1, U3 verbunden sind. Der stromaufwärts liegende Endabschnitt U1 markiert den Anfangsbereich S1 des Stabilisierungsabschnitts S. Die Stabilisierungsvorrichtung 10 umfasst zwei weitere Begrenzungselemente 28, die durch zwei Nocken 31 eines im Anfangsbereich S1 angeordneten Nockenrads 30 gebildet sind.

Jeweils ein vorlaufendes Begrenzungselement 24 und ein diesem nachfolgendes nachlaufendes Begrenzungselement 26 bilden eine Aufnahme 27 für die untere Kante 20 eines Druckereiprodukts 16. Die Nocken 31 bzw. weiteren Begrenzungselemente 28 dienen dazu, den Zwischenbereich 29 zwischen jeweils zwei Aufnahmen 27 zumindest im Anfangsbereich S1 des Stabilisierungsabschnitts S derart abzudecken, dass die untere Kante 20 des Druckereiprodukts 16 ungeachtet ihrer momentanen Lage nur in eine Aufnahme 27, nicht aber in den Zwischenbereich 29 geraten kann.

Vorliegend sind die Begrenzungselemente 24, 26 in der Seitenansicht keilförmig gestaltet und haben ebene Begrenzungsflächen 44 bzw. 42, die zumindest im Verlauf des Stabilisierungsabschnitts S parallel zur Solllage der Produkte 16, d.h. hier vertikal orientiert sind. Eine andere Form der Begrenzungselemente 24, 26 ist möglich. Die vor- bzw. nachlaufenden Begrenzungselemente 24, 26 sind jeweils in regelmässigen Abständen d1, d2 (siehe Fig. 2a) an einem Förderorgan 46 angeordnet, durch das im wesentlichen die Umlaufbahn definiert ist. Im halbkreisförmigen Endabschnitt U1 am Anfang der Stabilisierungsstrecke S nähern sich die vor- und nachlaufenden Begrenzungselemente 24, 26 von unten dem Förderstrom 54. Sie stechen von unten zwischen jeweils zwei aufeinanderfolgende Produkten 16 ein, um schliesslich im geraden Abschnitt U1 mit ihren Begrenzungsflächen 42, 44 parallel zu den Produkten 16 orientiert zu sein.

Die weiteren Begrenzungselemente 28 werden bei der Bewegung des Nockenrads 30 entlang einer kreisförmigen Bewegungsbahn K bewegt, die über einen Winkel von 180° mit dem Endabschnitt U1 der Bewegungsbahn U der Begrenzungselemente 24, 26 übereinstimmt bzw. parallel dazu verläuft. Die Nocken 31 haben jeweils die ungefähre Form eines Kreissegments mit zwei im wesentlichen radial orientierten ersten und zweiten Flanken 31a, 31b mit einem Öffnungswinkel α von ca. 90° (siehe Fig. 2b). Statt einer Mantelfläche 31c, die wie hier die Form eines Kreisbogenabschnitts hat, kann der äussere Abschluss auch auf andere Weise geformt sein. Des weiteren können auch nur ein oder mehr als zwei Nocken vorhanden sein.

Das Nockenrad 30 und das Förderorgan 46 für die vor- und nachlaufenden Begrenzungselemente 24, 26 werden über eine Antriebseinrichtung 40, die über ein Antriebselement 41 mit der Andrückeinrichtung 22 gekoppelt ist, angetrieben. Wie in Fig. 3 dargestellt ist, sind das Antriebselement 41, das Förderorgan 46 und das Nockenrad 30 auf einer gemeinsamen Welle 48 angeordnet und werden daher synchron bewegt. Ebenfalls in Fig. 3 dargestellt ist eine bevorzugte Ausführungsform, bei der spiegelsymmetrisch zu einer vertikalen, in Förderrichtung verlaufenden Ebene zwei Rundläufe mit Begrenzungselementen 24, 26, 28 vorhanden sind. Zwischen diese greifen die Halteelemente 32 der Andrückvorrichtung 22 ein und etwa mittig an den Produkten 16, wie weiter unten erläutert wird.

Wie in Fig. 2a-d dargestellt, sind der Abstand d1 zwischen jeweils einem vor- und einem nachlaufenden Begrenzungselement 24, 26 und der Abstand d2 zwischen jeweils einem nach- und einem vorlaufenden Begrenzungselement 26, 24 sowie der Winkel α zwischen den Flanken 31a, 31b des Nockenrads 30 und die Umdrehungsgeschwindigkeiten des Förderorgans 46 und des Nockenrads 30 derart aneinander angepasst, dass folgendes erreicht wird: Der im Anfangsbereich S1 stromabwärts liegende Zwischenbereich 29 zwischen zwei Aufnahmen 27 ist beim Annähern eines Produkts 16 an den Stabilisierungsabschnitt S durch den Nocken 31 abgedeckt (siehe Fig. 2a und 2b). Damit kann das in den Stabilisierungsabschnitt S eintretende Produkt 16 nicht in diesen Zwischenbereich 29 hineingeraten. Im weiteren Verlauf wird eine Aufnahme 27 von unten an das Produkt 16 herangeführt (Fig. 2c). Die zweite Flanke 31b des Nockens 31 steht entgegen der Förder- bzw. Umdrehungsrichtung vor der Begrenzungsfläche 44 des vorlaufenden Begrenzungselements 24 vor. Fig. 2d zeigt den Zustand, in dem das weitere Begrenzungselement 28, d.h. der Nocken 31, durch das vorlaufende Begrenzungselement 24 abgelöst wird. Hierbei fluchtet quer zur Förderrichtung F gesehen die rückwärts gerichtete zweite Flanke 31b des Nockens 31 mit der ebenfalls rückwärts gerichteten Begrenzungsfläche 44 des vorlaufenden Begrenzungselements 24. Die Position des neu eingetretenen Produkts 16 in Förderrichtung F wird somit durch das vorlaufende Begrenzungselement 24 begrenzt. Nun sticht von unten ein nachlaufendes Begrenzungselement 26 in den Förderstrom 54. Ihm folgt ein weiteres Begrenzungselement 28 in Form des zweiten Nockens 31, so dass ein Eintreten der Kante 20 in den stromaufwärts nachfolgenden Zwischenbereich 29 verhindert wird. Der zweite Nocken 31 erreicht am Beginn des Stabilisierungsabschnitts S eine Stellung, in der seine erste Flanke 31a mit der Begrenzungsfläche 42 des inzwischen vertikal orientierten nachlaufenden Begrenzungselements 26 fluchtet. Auf diese Weise werden die unteren Kanten 20 der Produkte 16 schonend in die Aufnahmen 27 geleitet und die Zwischenbereiche 29 zuverlässig verschlossen. Die Mantelfläche 31c drängt das Produkt 16 aus dem Zwischenbereich 29.

Das Nockenrad 30 hat den Vorteil, dass es im kritischen Anfangsbereich S1 der Stabilisierungsstrecke S auf einfache Weise ein Eindringen von Produktteilen in die Zwischenbereiche 29 verhindert, dabei aber nur rotiert und nicht über die gesamte Stabilisierungsstrecke S mitbewegt werden muss. Es ist einfach herzustellen und aufwandsarm anzutreiben.

Wie in Fig. 1 dargestellt, werden die Produkte 16 über den Stabilisierungsabschnitt S von den vor- und nachlaufenden Begrenzungselementen 24, 26 mit gleicher Geschwindigkeit begleitet, so dass die Position der unteren Kante 20 gut definiert ist. Eine Berührung kann, muss aber nicht stattfinden.

Im gezeigten Beispiel arbeitet die Stabilisierungsvorrichtung 10 mit einer Andrückvorrichtung 22 gemäss CH-Patentanmeldung Nr. 2003 1602/03 zusammen. Diese hat an einem Rad angeordnete Halteelemente 32, die jeweils ein verschwenkbares Stützelement 34 und ein verschiebbares Biegeelement 36 umfassen. Kurz vor dem Endbereich S2 der Stabilisierungsstrecke S werden die Halteelemente 32 von unten an die Produkte 16 herangeführt und greifen, quer zur Förderrichtung seitlich versetzt von den Begrenzungselementen 24, 26, an der unteren Kante 20 an.

Diese Situation ist in Fig. 1 sowie in Fig. 4 in einer Ansicht in Förderrichtung F gezeigt. Am Endbereich S2 der Stabilisierungsstrecke S werden die Begrenzungselemente 24, 26 beim Durchlaufen des gekrümmten Abschnitts U3 wieder aus dem Förderstrom 54 entfernt. Die Produkte 16 sind nun allein durch die Halteelemente 32 geführt. Durch Aufeinanderzubewegen von jeweils zwei Halteelementen 32 werden die Ergänzungsprodukte 38 um die untere Kante 20 herumgelegt. Das Förderorgan 46 wird durch Führungsmittel 52 gestützt und geführt.

In einer alternativen Ausführungsform können die nachlaufenden Begrenzungselemente 26 mit einem Schwenkmechanismus ausgestattet sein, so dass die untere Kante 20 zwischen den Begrenzungselementen 24, 26 fixiert werden kann. Dies ist in Fig. 5 dargestellt: Die nachlaufenden Begrenzungselemente 26 sind in einer nach vorne geneigten Lage (dargestellt mit durchgezogenen Linien) vorgespannt. Mittels einer Kulissensteuerung 50 werden sie in eine vertikale Lage verkippt (durchbrochene Linien). Hieraus ergibt sich, dass die Stabilisierungsvorrichtung auch einen Greiferförderer umfassen kann, dessen Greifer durch jeweils zwei Begrenzungselemente 24, 26 gebildet sind. Durch diese fixierte Produktlage können exakte Verarbeitungsoperationen folgen.

Fig. 6 zeigt ein weiteres Beispiel für eine erfindungsgemässe Stabilisierungsvorrichtung 10. Diese dient dazu, eine zuverlässige Übergabe von Produkten 16 von einer Fördereinrichtung 12, bei der sie durch Greifer 14 gehalten und in hängender Lage in Förderrichtung F gefördert werden, an einen weiteren Greiferförderer 56 zu ermöglichen. Die Stabilisierungsvorrichtung 10 umfasst wie im Beispiel aus Fig. 1-5 vor- und nachlaufende Begrenzungselemente 24, 26, die im Verlauf des Stabilisierungsabschnitts S die Position der unteren Produktkante 20 in bzw. entgegen der Förderrichtung F begrenzen. Die Begrenzungselemente 24, 26 werden wie im obigen Beispiel durch ein umlaufendes Förderorgan 46 entlang einer geschlossenen Umlaufbahn U bewegt. Diese setzt sich wie im obigen Beispiel aus in Förderrichtung orientierten geraden Abschnitten U2, U4 und Kreisabschnitten U1, U3 zusammen. Die nachlaufenden Begrenzungselemente 26 sind keilförmig und radial nach Aussen orientiert. Die vorlaufenden Begrenzungselemente 24 sind ebenfalls keilförmig. Sie sind um eine quer zu ihrer Bewegungsrichtung bzw. zur Förderrichtung F verlaufende Schwenkachse 60 aus einer in den Abschnitten U4 und U1 tangential bzw. sekantial zur Umlaufbahn U orientierten Lage im Verlauf des Abschnitts U2 radial nach Aussen orientierte Lage verschwenkbar. Das Verschwenken dient dazu, im Anfangsbereich S1 des Stabilisierungsabschnitts S zunächst unter der einzugrenzenden Kante 20 hindurchzufahren und im Verlauf des Stabilisierungsabschnitts S beim Hochklappen etwaige in Förderrichtung F nach vorne gebogene Produktteile einzugrenzen. Um entgegen der Förderrichtung F gebogene Produktteile einzugrenzen, wirken vor und am Anfangsbereich S1 weitere Begrenzungselemente 28 auf die Produkte 16 ein. Sie stechen von unten in den Förderstrom 54 ein und begleiten ein Produkt 16 über einen Teil seines Weges mit vorzugsweise derselben Bahngeschwindigkeit, wobei eine nach vorn gerichtete Führungsfläche 31a vorzugsweise annähernd parallel zum Produkt 16 orientiert ist. Es ist auch möglich, dass das weitere Begrenzungselement 28 in einem Abstand von der Ideallage des Produkts in den Förderstrom 54 einsticht und das Produkt bis zum Anfangsbereich S1 einholt und somit in die Ideallage bringt.

Im Anfangsbereich S1 überlappen die Bewegungsbahnen U, U' der vor- bzw. nachlaufenden und der weiteren Begrenzungselemente 24, 26, 28. Hier wird das weitere Begrenzungselement 28 funktionsmässig von einem nachlaufenden Begrenzungselement 26 abgelöst. Dazu fluchtet zu einem bestimmten Zeitpunkt die nach vorne gerichtete Begrenzungsfläche 42 mit der Führungsfläche 31a. Sobald das nachlaufende Begrenzungselement 26 die Produktposition 16 eingrenzt, wird das weitere Begrenzungselement 28 aus dem Förderstrom 54 entfernt. Dies geschieht vorzugsweise mittels einer mechanischen Kulissensteuerung mit einer Steuerkulisse 50. Ähnlich wie in Fig. 5 dargestellt, ist das weitere Begrenzungselement 28 in einer tangential zu seiner Umlaufbahn U' verlaufenden Lage gehalten und wird durch die Steuerkulisse 50 in eine Lage gebracht, in der es radial zur Umlaufbahn orientiert ist. Der Einfluss der Steuerkulisse 50 endet im Anfangsbereich S1.

Im Endbereich S2 des Stabilisierungsabschnitts S nähern sich offene Greifer 58 den Produkten 16. Diese greifen die Produkte 16 im Bereich der nun eingegrenzten unteren Kante 20. Anschliessend werden die Greifer 14 der Fördereinrichtung 12 geöffnet und die Produkte an den Greiferförderer 56 übergeben.

Die Begrenzungselemente 24, 26, 28 und der Greiferförderer 56 sind vorzugsweise synchron angetrieben, insbesondere mit derselben Antriebsvorrichtung (nicht dargestellt).

Die weiteren Begrenzungselement 28 gemäss Fig. 6 können auch statt des Nockenrads 30 bei der Anordnung gemäss Fig. 1 eingesetzt werden und umgekehrt.

Die Kombination von vor- und nachlaufenden Begrenzungselementen 24, 26 mit einem weiteren Begrenzungselement 28 hat den Vorteil, dass die vor- und nachlaufenden Begrenzungselemente 24, 26 verhältnismässig einfach und kompakt ausgeführt werden können. Indem die zu positionierende Kante 20 durch das weitere Begrenzungselement 28 bereits vor oder am Beginn des Stabilisierungsabschnitts S vorpositioniert wird, müssen die vor- und nachlaufenden Begrenzungselemente 24, 26 selbst keine grossen Strecken zurücklegen, um einzelne Produktteile einzufangen und in die Ideallage zu bringen. Eine einfache Stab- oder Keilform der vor- und nachlaufenden Begrenzungselemente 24, 26, deren Abmessung nur ein Bruchteil der Produktlänge zu sein braucht, ist daher ausreichend. Es ist ausreichend, dass die Begrenzungselemente nur auf die zweite Kante Einfluss nehmen; auf ein Entlangfahren am gesamten Produkt kann verzichtet werden.

## Patentansprüche

1. Verfahren zur Stabilisierung und Positionierung von hängend transportierten flächigen Gegenständen (16), insbesondere Druckereiprodukten, die von einer Fördereinrichtung (12) im Bereich einer ersten Kante (18) gehalten und entlang einer Förderstrecke (11) in einer Förderrichtung (F) gefördert werden, wobei in einem Stabilisierungsabschnitt (S) der Förderstrecke (11) Begrenzungselemente (24, 26) in den Förderstrom (54) eingeführt, in Förderrichtung (F) mitbewegt und wieder aus dem Förderstrom (54) entfernt werden, die die Lage der Gegenstände (16) an mindestens einer Stelle des Stabilisierungsabschnitts (S) eingrenzen, **dadurch gekennzeichnet, dass** die Position einer der ersten Kante (18) gegenüberliegenden zweiten Kante (20) entgegen der Förderrichtung (F) durch ein nachlaufendes Begrenzungselement (26) begrenzt wird, dass die Position der zweiten Kante (20) in Förderrichtung (F) durch ein vorlaufendes Begrenzungselement (24) begrenzt wird, wobei zwischen jeweils einem vorlaufenden und einem diesem in Förderrichtung (F) nachlaufenden Begrenzungselement (24, 26) eine Aufnahme (27) für die zweite Kante (20) gebildet wird, und dass durch Hineinbewegen wenigstens eines weiteren Begrenzungselements (28) vor oder im Anfangsbereich (S1) des Stabilisierungsabschnitts (S) in den Förderstrom (54) die Position der zweiten Kante (20) in und/oder entgegen der Förderrichtung (F) derart eingegrenzt wird, dass die zweite Kante (20) nur in die Aufnahme (27), nicht aber in den Zwischenbereich (29) zwischen zwei Aufnahmen (27) gelangt und dass das weitere Begrenzungselement (28) im Verlauf des Stabilisierungsabschnitts (S) aus dem Förderstrom entfernt wird.

2. Verfahren nach Anspruch 1, **dadurch gekennzeichnet, dass** das weitere Begrenzungselement (28) bereits im Anfangsbereich (S1) des Stabilisierungsabschnitts (S) wieder aus dem Förderstrom (54) entfernt wird.

3. Verfahren nach Anspruch 1 oder 2, **dadurch gekennzeichnet, dass** eine Mehrzahl von nachlaufenden und vorlaufenden Begrenzungselementen (24, 26) abwechselnd hintereinander entlang einer geschlossenen Umlaufbahn (U) bewegt werden, die zumindest teilweise im wesentlichen parallel zum Stabilisierungsabschnitt (S) der Förderstrecke (11) verläuft.

4. Verfahren nach einem der vorangegangenen Ansprüche, **dadurch gekennzeichnet, dass** die vorlaufenden und nachlaufenden Begrenzungselemente (24, 26) jeweils eine Begrenzungsfläche (42, 44) aufweisen, die zumindest über einen Teil des Stabilisierungsabschnitts (S) den Gegenständen (16) zugewandt und vorzugsweise im wesentlichen parallel zu den Gegenständen (16) orientiert ist.

5. Verfahren nach einem der vorangegangenen Ansprüche, **dadurch gekennzeichnet, dass** der Zwischenbereich (29) zwischen jeweils zwei Aufnahmen (27) vor und/oder im Anfangsbereich (S1) des Stabilisierungsabschnitts (S) mit dem weiteren Begrenzungselement (28) abgedeckt wird, so dass die zweite Kante (20) des Gegenstands (16) nur in eine Aufnahme (27) gelangen kann.

6. Verfahren nach einem der vorangegangenen Ansprüche, **dadurch gekennzeichnet, dass** die vorlaufenden Begrenzungselemente (24) im Verlauf des Stabilisierungsabschnitts (S) aus einer Lage, in der sie nicht in den Förderstrom (54) ragen, insbesondere einer im wesentlichen tangential oder senkantial zu ihrer Umlaufbahn (U) verlaufenden Lage, in eine Lage, in der sie in den Förderstrom (54) ragen, bewegt werden, insbesondere in eine senkrecht zur Umlaufbahn (U) verlaufende Lage verschwenkt werden.

7. Verfahren nach Anspruch 6, **dadurch gekennzeichnet, dass** das wenigstens eine weitere Begrenzungselement (28) entlang einer geschlossenen Umlaufbahn (U') bewegt wird, die vor dem Stabilisierungsabschnitt (S) der Förderstrecke (11) zumindest teilweise in Förderrichtung (F) verläuft, und dass das weitere Begrenzungselement (28) vor Beginn des Stabilisierungsabschnitts (S) in den Förderstrom (54) eingeführt und im Anfangsbereich (S1) des Stabilisierungsabschnitts (S) derart aus dem Förderstrom (54) entfernt wird, dass es keine Begrenzungswirkung mehr entfaltet.

8. Vorrichtung zur Durchführung des Verfahrens nach einem der Ansprüche 1-7 mit einer Fördereinrichtung (12) zum Halten der Gegenstände im Bereich einer ersten Kante (18) und Fördern entlang einer Förderstrecke (11) in einer Förderrichtung (F) und mit einer Mehrzahl von Begrenzungselementen (24, 26), die in einem Stabilisierungsabschnitt (S) der Förderstrecke (11) in den Förderstrom (54) einführbar, mit diesem mitbewegbar und wieder daraus entfernbar sind, mit
- wenigstens einem nachlaufenden Begrenzungselement (26), welches die Position einer der ersten Kante (18) gegenüberliegenden zweiten Kante (20) entgegen der Förderrichtung (F) einzugrenzen imstande ist;
- wenigstens einem vorlaufenden Begrenzungselement (24), welches die Position der zweiten Kante (20) in Förderrichtung (F) einzugrenzen imstande ist, wobei zwischen jeweils einem vorlaufenden und einem diesem in Förderrichtung (F) nachlaufenden Begrenzungselement (24, 26) wenigstens im Verlauf des Stabilisierungsabschnitts (S) eine Aufnahme (27) für die zweite Kante (20) gebildet wird;
- wenigstens einem weiteren Begrenzungselement (28), welches imstande ist, die Position der zweiten Kante (20) in und/oder entgegen der Förderrichtung (F) einzugrenzen;
- einer Antriebseinrichtung (40) zum Bewegen der vorlaufenden und nachlaufenden Begrenzungselemente (24, 26) entlang einer geschlossenen Umlaufbahn (U) ;
- einer Antriebseinrichtung (40) zum Bewegen des weiteren Begrenzungselements (28),
- wobei die Begrenzungselemente (24, 26, 28) derart geformt und angetrieben sind, dass die zweite Kante (20) nur in die Aufnahme (27), nicht aber in den Zwischenbereich (29) zwischen zwei Aufnahmen (27) gelangt,
- und wobei das weitere Begrenzungselement (28) im Verlauf des Stabilisierungsabschnitts (S) aus dem Förderstrom entfernt wird.

9. Vorrichtung nach Anspruch 8, **dadurch gekennzeichnet, dass** die Umlaufbahn (U) der vorlaufenden und nachlaufenden Begrenzungselemente (24, 26) im Stabilisierungsabschnitt (S) der Förderstrecke (11) im wesentlichen parallel zur Förderstrecke (11) verläuft

10. Vorrichtung nach Anspruch 8 oder 9, **gekennzeichnet durch** ein Nockenrad (30) mit wenigstens einem Nocken (31), das am Beginn des Stabilisierungsabschnitts (S) drehbar angeordnet ist, wobei das weitere Begrenzungselement (28) **durch** den wenigstens einen Nocken (31) gebildet ist.

11. Vorrichtung nach Anspruch 10, **dadurch gekennzeichnet, dass** der wenigstens eine Nocken (31) im wesentlichen radial ausgerichtete erste und zweite Flanken (31a, 31b) sowie eine in Umfangsrichtung dazwischen verlaufende Mantelfläche (31c) aufweist.

12. Vorrichtung nach Anspruch 10 oder 11, **dadurch gekennzeichnet, dass** das Nockenrad (30) und die vorlaufenden und nachlaufenden Begrenzungselemente (24, 26) derart geformt und derart synchronisiert angetrieben sind, dass die zweite Flanke (31b) mit dem vorlaufenden Begrenzungselement (24) und die erste Flanke (31a) mit dem nachlaufenden Begrenzungselement (26) zumindest an einem Punkt der Stabilisierungsstrecke (S) fluchtet, vorzugsweise jeweils im Anfangsbereich der Stabilisierungsstrecke (S).

13. Vorrichtung nach einem der Ansprüche 11-12, **dadurch gekennzeichnet, dass** der Zwischenbereich (29) zwischen zwei Aufnahmen (27) zumindest im Anfangsbereich (S1) der Stabilisierungsstrecke (S) durch die Mantelfläche (31c) abgedeckt ist.

14. Vorrichtung nach Anspruch 8 oder 9, **dadurch gekennzeichnet, dass** die vorlaufenden Begrenzungselemente (24) zwischen einer Lage, in der sie nicht in den Förderstrom (54) ragen, insbesondere einer im wesentlichen tangential oder senkantial zu ihrer Umlaufbahn (U) verlaufenden Lage, und einer Lage, in der sie in den Förderstrom (54) ragen, insbesondere in eine senkrecht zur Umlaufbahn (U) verlaufende Lage, bewegbar sind, insbesondere verschwenkbar sind.

15. Vorrichtung nach Anspruch 14, **dadurch gekennzeichnet, dass** das nachlaufende und das weitere Begrenzungselement (26, 28) derart geformt und derart synchronisiert angetrieben sind, dass das nachlaufende und das weitere Begrenzungselement (26, 28) zumindest an einem Punkt der Stabilisierungsstrecke (S) miteinander fluchten, vorzugsweise jeweils im Anfangsbereich (S1) der Stabilisierungsstrecke (S).

## Claims

1. Method of stabilizing and positioning sheet-like articles (16), in particular printed products, which are transported in a hanging position, retained in the region of a first edge (18), and conveyed in a conveying direction (F) along a conveying section (11), by a conveying arrangement (12), it being the case that, in a stabilizing portion (S) of the conveying section (11), delimiting elements (24, 26) are introduced into the conveying stream (54), are moved along in the conveying direction (F), and are removed again from the conveying stream (54), these delimiting elements localizing the position of the articles (16) at at least one location of the stabilizing portion (S), **characterized in that** the position of a second edge (20), which is located opposite the first edge (18), counter to the conveying direction (F) is delimited by a trailing delimiting element (26), **in that** the position of the second edge (20) in the conveying direction (F) is delimited by a leading delimiting element (24), a receiving means (27) for the second edge (20) being formed between a respective leading delimiting element (24) and a delimiting element (26) which follows the latter in the conveying direction (F), **in that**, by virtue of at least one further delimiting element (28) being moved into the conveying stream (54) upstream of, or in, the starting region (S1) of the stabilizing portion (S), the position of the second edge (20) in and/or counter to the conveying direction (F) is localized such that the second edge (20) passes only into the receiving means (27) and not into the intermediate region (29) between two receiving means (27), and **in that** the further delimiting element (28) is removed from the conveying stream over the course of the stabilizing portion (S).

2. Method according to Claim 1, **characterized in that** the further delimiting element (28) is removed from the conveying stream (54) again as early as the starting region (S1) of the stabilizing portion (S).

3. Method according to Claim 1 or 2, **characterized in that** a plurality of trailing and leading delimiting elements (24, 26) are moved alternately one behind the other along a continuous circulatory path (U) which, at least in part, runs essentially parallel to the stabilizing portion (S) of the conveying section (11).

4. Method according to one of the preceding claims, **characterized in that** the leading and trailing delimiting elements (24, 26) each have a delimiting surface (42, 44) which, at least over part of the stabilizing portion (S), is directed toward the articles (16) and is oriented preferably essentially parallel to the articles (16).

5. Method according to one of the preceding claims, **characterized in that** the intermediate region (29) between in each case two receiving means (27) is covered by the further delimiting element (28) upstream of and/or in the starting region (S1) of the stabilizing portion (S), with the result that the second edge (20) of the article (16) can pass only into a receiving means (27).

6. Method according to one of the preceding claims, **characterized in that**, over the course of the stabilizing portion (S), the leading delimiting elements (24) are moved out of a position in which they do not project into the conveying stream (54), in particular a position in which they run essentially as a tangent or secant in relation to their circulatory path (U), into a position in which they project into the conveying stream (54), in particular are pivoted into a position in which they run perpendicularly to the circulatory path (U).

7. Method according to Claim 6, **characterized in that** the at least one further delimiting element (28) is moved along a continuous circulatory path (U') which, upstream of the stabilizing portion (S) of the conveying section (11), runs, at least in part, in the conveying .direction (F), and **in that** the further delimiting element (28) is introduced into the conveying stream (54) before the beginning of the stabilizing portion (S) and is removed from the conveying stream (54) in the starting region (S1) of the stabilizing portion (S) such that it no longer performs a delimiting action.

8. Apparatus for implementing the method according to one of Claims 1-7, having a conveying arrangement (12) for retaining the articles in the region of a first edge (18), and for conveying in a conveying direction (F) along a conveying section (11), and having a plurality of delimiting elements (24, 26) which, in a stabilizing portion (S) of the conveying section (11), can be introduced into the conveying stream (54), moved along therewith and removed therefrom again, having:
- at least one trailing delimiting element (26), which is capable of localizing the position of a second edge (20), which is located opposite the first edge (18), counter to the conveying direction (F);
- at least one leading delimiting element (24), which is capable of localizing the position of the second edge (20) in the conveying direction (F), a receiving means (27) for the second edge (20) being formed, at least over the course of the stabilizing portion (S), between a respective leading delimiting element (24) and a delimiting element (26) which follows the latter in the conveying direction (F);
- at least one further delimiting element (28), which is capable of localizing the position of the second edge (20) in and/or counter to the conveying direction (F);
- a drive arrangement (40) for moving the leading and trailing delimiting elements (24, 26) along a continuous circulatory path (U);
- a drive arrangement (40) for moving the further delimiting element (28),
- the delimiting elements (24, 26, 28) being formed and driven such that the second edge (20) passes only into the receiving means (27) and not into the intermediate region (29) between two receiving means (27),
- and the further delimiting element (28) being removed from the conveying stream over the course of the stabilizing portion (S).

9. Apparatus according to Claim 8, **characterized in that** the circulatory path (U) of the leading and trailing delimiting elements (24, 26) in the stabilizing portion (S) of the conveying section (11) runs essentially parallel to the conveying section (11).

10. Apparatus according to Claim 8 or 9, **characterized by** a cam wheel (30) with at least one cam (31) which is arranged in a rotatable manner at the beginning of the stabilizing portion (S), the further delimiting element (28) being formed by the at least one cam (31).

11. Apparatus according to Claim 10, **characterized in that** the at least one cam (31) has essentially radially oriented first and second flanks (31a, 31b) and a lateral surface (31c) running in the circumferential direction therebetween.

12. Apparatus according to Claim 10 or 11, **characterized in that** the cam wheel (30) and the leading and trailing delimiting elements (24, 26) are formed, and driven in a synchronized manner, such that the second flank (31b) is aligned with the leading delimiting element (24) and the first flank (31a) is aligned with the trailing delimiting element (26) at least at one point of the stabilizing section (S), preferably in each case in the starting region of the stabilizing section (S).

13. Apparatus according to either of Claims 11 and 12, **characterized in that** the intermediate region (29) between two receiving means (27) is covered by the lateral surface (31c) at least in the starting region (S1) of the stabilizing section (S).

14. Apparatus according to Claim 8 or 9, **characterized in that** the leading delimiting elements (24) can be moved, in particular pivoted, between a position in which they do not project into the conveying stream (54), in particular a position in which they run essentially as a tangent or secant in relation to their circulatory path (U), and a position in which they project into the conveying stream (54), in particular into a position in which they run perpendicularly to the circulatory path (U).

15. Apparatus according to Claim 14, **characterized in that** the trailing and the further delimiting elements (26, 28) are formed, and driven in a synchronized manner, such that the trailing and the further delimiting elements (26, 28) are aligned with one another at least at one point of the stabilizing section (S), preferably in each case in the starting region (S1) of the stabilizing section (S).

## Revendications

1. Procédé pour stabiliser et positionner des objets plats (16) transportés en suspension, notamment des produits d'imprimerie, qui sont maintenus par un dispositif de transport (12) dans la région d'un premier bord (18) et qui sont transportés le long d'une section de transport (11) dans une direction de transport (F), des éléments de limitation (24, 26) étant introduits dans le courant de transport (54) dans une portion de stabilisation (S) de la section de transport (11), entraînés dans la direction de transport (F) et étant à nouveau séparés du courant de transport (54), ces éléments de limitation limitant la position des objets (16) en au moins un endroit de la portion de stabilisation (S), **caractérisé en ce que** la position d'un deuxième bord (20) opposé au premier bord (18) étant limitée à l'encontre de la direction de transport (F) par un élément de limitation (26) suivant, **en ce que** la position du deuxième bord (20) dans la direction de transport (F) est limitée par un élément de limitation (24) avant, et entre un élément de limitation avant et un élément de limitation le suivant (24, 26) dans la direction de transport (F), un logement (27) pour le deuxième bord (20) étant formé, et **en ce que**, par un déplacement vers l'intérieur d'au moins un élément de limitation supplémentaire (28) avant ou dans la région du début (S1) de la portion de stabilisation (S) dans le courant de transport (54), la position du deuxième bord (20) dans et/ou à l'encontre de la direction de transport (F) est limitée de telle sorte que le deuxième bord (20) parvienne uniquement dans le logement (27), mais pas dans la région intermédiaire (29) entre deux logements (27) et **en ce que** l'élément de limitation supplémentaire (28) est séparé du courant de transport dans le passage de la portion de stabilisation (S).

2. Procédé selon la revendication 1, **caractérisé en ce que** l'élément de limitation supplémentaire (28) est séparé à nouveau du courant de transport (54) déjà dans la région du début (S1) de la portion de stabilisation (S).

3. Procédé selon la revendication 1 ou 2, **caractérisé en ce qu'**une pluralité d'éléments de limitation suivants et avant (24, 26) sont déplacés en alternance l'un derrière l'autre le long d'une trajectoire périphérique fermée (U) qui s'étend au moins en partie essentiellement parallèlement à la portion de stabilisation (S) de la section de transport (11).

4. Procédé selon l'une quelconque des revendications précédentes, **caractérisé en ce que** les éléments de limitation suivants et avant (24, 26) présentent à chaque fois une surface de limitation (42, 44) qui est tournée au moins sur une partie de la portion de stabilisation (S) vers les objets (16) et qui est de préférence orientée essentiellement parallèlement aux objets (16).

5. Procédé selon l'une quelconque des revendications précédentes, **caractérisé en ce que** la région intermédiaire (29) entre à chaque fois deux logements (27) avant et/ou dans la région du début (S1) de la portion de stabilisation (S) est recouverte par l'élément de limitation supplémentaire (28), de sorte que le deuxième bord (20) de l'objet (16) ne puisse parvenir que dans un logement (27).

6. Procédé selon l'une quelconque des revendications précédentes, **caractérisé en ce que** les éléments de limitation avant (24) dans le passage de la portion de stabilisation (S) sont déplacés d'une position dans laquelle ils ne pénètrent pas dans le courant de transport (54), notamment une position essentiellement tangentielle ou sécantielle à leur trajectoire périphérique (U), dans une position dans laquelle ils pénètrent dans le courant de transport (54), notamment ils sont pivotés dans une position s'étendant perpendiculairement à la trajectoire périphérique (U).

7. Procédé selon la revendication 6, **caractérisé en ce que** l'au moins un élément de limitation supplémentaire (28) est déplacé le long d'une trajectoire périphérique fermée (U'), qui s'étend avant la portion de stabilisation (S) de la section de transport (11) au moins en partie dans la direction de transport (F), et **en ce que** l'élément de limitation supplémentaire (28) est introduit avant le début de la portion de stabilisation (S) dans le courant de transport (54) et est séparé du courant de transport (54) dans la région du début (S1) de la portion de stabilisation (S) de telle sorte qu'il n'ait plus aucun effet de limitation.

8. Dispositif pour mettre en oeuvre le procédé selon l'une quelconque des revendications 1 à 7, comprenant un dispositif de transport (12) pour retenir les objets dans la région d'un premier bord (18) et pour le transport le long d'une section de transport (11) dans une direction de transport (F), et comprenant une pluralité d'éléments de limitation (24, 26), qui peuvent être insérés dans une portion de stabilisation (S) de la section de transport (11) dans le courant de transport (54), peuvent être transportés avec lui et à nouveau séparés de celui-ci, comprenant :
- au moins un élément de limitation suivant (26) qui est en mesure de limiter la position d'un deuxième bord (20) opposé au premier bord (18) à l'encontre de la direction de transport (F);
- au moins un élément de limitation avant (24), qui est en mesure de limiter la position du deuxième bord (20) dans la direction de transport (F), un logement (27) pour le deuxième bord (20) étant formé entre à chaque fois un élément de limitation avant et un élément de limitation le suivant (24, 26) dans la direction de transport (F) au moins dans le passage de la portion de stabilisation (S) ;
- au moins un élément de limitation supplémentaire (28) qui est en mesure de limiter la position du deuxième bord (20) dans et/ou à l'encontre de la direction de transport (F) ;
- un dispositif d'entraînement (40) pour déplacer les éléments de limitation avant et suivant (24, 26) le long d'une trajectoire périphérique fermée (U) ;
- un dispositif d'entraînement (40) pour déplacer l'élément de limitation supplémentaire (28),
- les éléments de limitation (24, 26, 28) étant formés et entraînés de telle sorte que le deuxième bord (20) parvienne seulement dans le logement (27), mais pas dans la région intermédiaire (29) entre deux logements (27),
- et l'élément de limitation supplémentaire (28) étant séparé du courant de transport dans le passage de la portion de stabilisation (S).

9. Dispositif selon la revendication 8, **caractérisé en ce que** la trajectoire périphérique (U) des éléments de limitation avant et suivant (29, 26) s'étend essentiellement parallèlement à la section de transport (11) dans la portion de stabilisation (S) de la section de transport (11).

10. Dispositif selon la revendication 8 ou 9, **caractérisé par** une roue à came (30) avec au moins une came (31) qui est disposée de manière rotative au début de la portion de stabilisation (S), l'élément de limitation supplémentaire (28) étant formé par l'au moins une came (31).

11. Dispositif selon la revendication 10, **caractérisé en ce que** l'au moins une came (31) présente des premier et deuxième flancs (31a, 31b) orientés essentiellement radialement, ainsi qu'une surface d'enveloppe (31c) s'étendant entre eux dans la direction périphérique.

12. Dispositif selon la revendication 10 ou 11, **caractérisé en ce que** la roue à came (30) et les éléments de limitation avant et suivant (24, 26) sont formés et entraînés de manière synchronisée de telle sorte que le deuxième flanc (31b) soit aligné avec l'élément de limitation avant (24) et que le premier flanc (31a) soit aligné avec l'élément de limitation suivant (26) au moins en un point de la section de stabilisation (S), de préférence à chaque fois dans la région du début de la section de stabilisation (S).

13. Dispositif selon l'une quelconque des revendications 11 à 12, **caractérisé en ce que** la région intermédiaire (29) entre deux logements (27) est recouverte au moins dans la région du début (S1) de la section de stabilisation (S) par la surface d'enveloppe (31c).

14. Dispositif selon la revendication 8 ou 9, **caractérisé en ce que** les éléments de limitation avant (24) peuvent être déplacés entre une position dans laquelle ils ne pénètrent pas dans le courant de transport (54), notamment une position essentiellement tangentielle ou sécantielle à leur trajectoire périphérique (U), et une position dans laquelle ils pénètrent dans le courant de transport (54), notamment dans une position perpendiculaire à la trajectoire périphérique (U), notamment ils peuvent être pivotés.

15. Dispositif selon la revendication 14, **caractérisé en ce que** l'élément de limitation suivant et l'élément de limitation supplémentaire (26, 28) sont formés et entraînés de manière synchronisée de telle sorte que l'élément de limitation suivant et l'élément de limitation supplémentaire (26, 28) soient alignés l'un avec l'autre au moins en un point de la section de stabilisation (S), de préférence à chaque fois dans la région du début (S1) de la section de stabilisation (S).
